# DEMANDE DE BREVET EUROPEEN

(11) **EP 0 421 905 A1**
(43) Date de publication de la demande: **10.04.1991**
(21) Numéro de dépôt: 90440086.8
(22) Date de dépôt: 04.10.1990
(51) Int. Cl.: A47B 96/14, A47B 47/02, A47B 57/42, A47B 57/36

(54) **Dispositif de rayonnage**

(30) Priorité: 04.10.1989 FR 8913126
(71) Demandeur: TECHNIQUE NOUVELLED'ASSEMBLAGE ET DE CONSTRUCTION - TIXIT, S.A., F-67500 Haguenau (FR)
(72) Inventeur: Klein, Bernard, F-67500 Haguenau (FR); Muckensturm, Didier, F-67440 Lochwiller (FR)
(74) Mandataire: Nuss, Pierre

(57) **Abrégé**

La présente invention concerne un dispositif de rayonnage, essentiellement constitué par des montants, assemblés entre eux et supportant, au moyen d'éléments de fixation, des tablettes et/ou des passerelles.

Dispositif caractérisé en ce que les montants (1) sont sous la forme de tubes rectangulaires ouverts identiques, munis d'une fente longitudinale, de perforations (3) et d'orifices, permettant, d'une part, l'assemblage des montants (1) entre eux, en échelles ou en panneaux porteurs selon le choix de l'utilisateur, grâce à divers éléments de liaison et, d'autre part, le panachage de différents éléments (14) d'accrochage et de support de tablettes (16) sur une même unité de rayonnage et/ou sur un même montant (1) et/ou pour le montage d'une même tablette (16), tout en gardant les mêmes cotes d'assemblage et de montage des unités de rayonnage quel que soit l'élément (14) d'accrochage et de support de tablettes (16) utilisé.

## Description

La présente invention concerne le stockage et l'archivage d'objets et de documents, et a pour objet un dispositif de rayonnage, essentiellement constitué par des montants, assemblés entre eux et supportant, au moyen d'éléments de fixation, des tablettes et/ou des passerelles.

De tels dispositifs de rayonnage sont connus actuellement sous diverses formes de réalisation, décrites ci-après.

Les montants de rayonnage existants se présentent, soit sous forme de montants profilés ou pliés, soit sous forme de panneaux tôlés profilés ou pliés. Dans le premier cas, les montants sont reliés entre eux, suivant leur type, par des traverses boulonnées, clippées ou soudées, ou encore par des tôles pleines, et supportent, soit des tablettes tangentes aux montants, présentant ainsi un espace vide entre deux tablettes consécutives égal à l'épaisseur du montant, soit des tablettes découpées, et par conséquent jointives, présentant alors un rebord au niveau des montants, gênant l'extraction des objets stockés et des tablettes elles-mêmes:

L'emploi des panneaux tôlés connus entraîne également, bien que les tablettes consécutives soient jointives, de nombreux inconvénients, à savoir, dans le cas de tablettes disposées de part et d'autre d'un même panneau, un doublement de la charge sur les perforations et une réduction des possibilités de réglage indépendant des tablettes et, dans le cas de fortes charges, la nécessité de rapporter une structure supplémentaire au panneau ou d'augmenter l'épaisseur de la tôle utilisée.

Il existe également différents dispositifs de fixation de tablettes et de passerelles développés ci-après.

L'utilisation de languettes embouties, saillantes sur le montant, risque de blesser l'utilisateur et d'abîmer les objets stockés et rend la mise en place des tablettes difficile.

Le boulonnage des tablettes aux montants ou panneaux entraîne des coûts de main-d'oeuvre trop élevés et empêche le dispositif de fixation d'être fiable en lui-même, puisque la qualité de la fixation dépend de la force de serrage des écrous.

Les tasseaux et les taquets supports de tablettes existant dans l'état connu de la technique, nécessitent pour leur mise en oeuvre des perforations spécifiquement adaptées à leurs formes, d'où une utilisation exclusive d'un seul type de tasseaux ou de taquets sur une même unité de rayonnage.

Les différents dispositifs de fixation de tablettes ainsi que les différents types de montants de rayonnage, ne sont donc absolument pas compatibles entre eux, et, de ce fait, ne peuvent être mis en oeuvre simultanément sur un même dispositif de rayonnage.

La présente invention a pour but de pallier les inconvénients précités.

Elle a en effet pour objet un dispositif de rayonnage, essentiellement constitué par des montants, assemblés entre eux et supportant, au moyen d'éléments de fixation, des tablettes et/ou des passerelles, dispositif caractérisé en ce que les montants sont sous la forme de tubes rectangulaires ouverts identiques, munis d'une fente longitudinale, de perforations et d'orifices, permettant, d'une part, l'assemblage des montants entre eux, en échelles ou en panneaux porteurs selon le choix de l'utilisateur, grâce à divers éléments de liaison et, d'autre part, le panachage de différents éléments d'accrochage et de support de tablettes sur une même unité de rayonnage et/ou sur un même montant et/ou pour le montage d'une même tablette tout en gardant les mêmes cotes d'assemblage et de montage des unités de rayonnage quel que soit l'élément d'accrochage et de support de tablettes utilisé.

L'invention sera mieux comprise grâce à la description ci-après, qui se rapporte à des modes de réalisation préférés, donnés à titre d'exemples non limitatifs, et expliqués avec référence aux dessins schématiques annexés, dans lesquels :
la figure 1 est une vue en perspective, partiellement écorché d'un montant conforme à l'invention ;
la figure 2 est une vue en perspective d'un panneau porteur réalisé au moyen de montants analogues à celui représenté sur la figure 1 ;
la figure 3 est une vue partielle en perspective d'une échelle réalisée au moyen de montants conforme à l'invention ;
la figure 4 est une vue de détail en perspective de la fixation d'un grillage sur un montant ;
la figure 5 est une vue d'ensemble et en perspective d'un dispositif de rayonnage conforme à l'invention, composé de plusieurs unités de rayonnage ;
la figure 6 est une vue en perspective d'un tasseau conforme à l'invention ;
la figure 7 est une vue partielle en perspective représentant la mise en oeuvre du tasseau représenté figure 6 ;
la figure 8 est une vue en perspective d'un taquet conforme à l'invention ;
la figure 9 est une vue, en élévation latérale et en coupe de la mise en oeuvre du taquet représenté sur la figure 8 ;
la figure 10 est une vue partielle en perspective représentant la mise en oeuvre de longerons et de traverses du dispositif conforme à l'invention pour la réalisation de passerelles, et
la figure 11 est une vue de détail de la fixation des longerons représentés à la figure 10 sur un montant.

Conformément à l'invention, le dispositif de rayonnage est caractérisé en ce que les montants 1 sont sous la forme de tubes rectangulaires ouverts identiques, munis d'une fente longitudinale 2, de perforations 3 et d'orifices 4, 5, permettant, d'une part, l'assemblage des montants 1 entre eux, en échelles 11 ou en panneaux porteurs 12 selon le choix de l'utilisateur, grâce à divers éléments de liaison 6 à 10 et, d'autre part, le panachage de différents éléments 13, 14, 15 d'accrochage et de support de tablettes 16 sur une même unité de rayonnage 17 et/ou sur un même montant 1 et/ou pour le montage d'une même tablette 16 tout en gardant les mêmes cotes d'assemblage et de montage des unités de rayonnage 17 quel que soit l'élément 13, 14, 15 d'accrochage et de support de tablettes 16 utilisé.

Chaque unité de rayonnage 17 est constituée par deux échelles 11 ou par deux panneaux porteurs 12, ou encore par une échelle 11 et par un panneau porteur 12, reliés entre eux par au moins une tablette 16.

Afin de pouvoir réaliser les différentes variantes de construction et de configuration des échelles 11 et des panneaux porteurs 12 et mettre en oeuvre indifféremment et simultanément les différents éléments 13, 14, 15 d'accrochage et de support de tablettes 16, le montant 1 comporte, comme le montre la figure 1 des dessins annexés, d'une part, sur deux faces porteuses opposées 18, 18′ des perforations rectangulaires 3 régulièrement espacées, d'autre part, une face ouverte 19 munie d'orifices 4 également rectangulaires, intégrés à la fente longitudinale 2 et disposés régulièrement le long de celle-ci, et, éventuellement, sur la face 20 restante opposée à la face ouverte 19, des orifices 5 destinés notamment à l'insertion d'écrous baïonnettes 50.

Lorsque des tablettes 16 sont disposées de part et d'autre d'une même échelle 11 ou d'un même panneau porteur 12, il est, par conséquent, possible de régler indépendamment les niveaux des tablettes 16 de part et d'autre de l'échelle 11 ou du panneau porteur 12. En outre, les tablettes 16 prennent appui sur deux surfaces porteuses 18 et 18′ indépendantes, ce qui permet de disposer des charges importantes de part et d'autre d'une même échelle 11 ou d'un même panneau porteur 12 et cela également dans le cas où les tablettes 16 sont disposées au même niveau.

De plus, les montants 1, uniquement pourvus d'orifices 4, 5 et de perforations 3, ne présentent aucune partie saillante, ni aucun angle vif, susceptible d'endommager ou de blesser.

Selon une caractéristique de l'invention, représentée aux figures 2 à 5 des dessins annexés, les éléments de liaison 6 et 7 pour l'assemblage des montants 1 entre eux en échelles 11 se présentent sous la forme de tubes rectangulaires creux 6 ou de traverses en tôle profilées 7, encastrés dans les montants 1 respectivement au niveau de leurs orifices rectangulaires 4 et au niveau de leur fente longitudinale 2, l'assemblage desdits montants 1 en panneaux porteurs 12 étant réalisé, soit par la fixation, dans la fente longitudinale 2, d'une tôle fine pleine 8, soit par l'adjonction supplémentaire sur les échelles 11 de grillages 9 ou de tôles fines de remplissage 10 entre deux montants 1 déjà reliés.

En utilisant le même montant 1, l'utilisateur peut donc réaliser différents types d'éléments porteurs, à savoir, des échelles 11 à tubes creux 6 et/ou à traverses en tôle profilés 7, des panneaux porteurs 12 pleins présentant soit une paroi tôlée médiane, soit une paroi tôlée tangente aux montants 1 et, également, des panneaux porteurs 12 grillagés, par la fixation supplémentaire, sur une échelle 11, d'un grillage 9.

L'assemblage des montants 1 avec des éléments de liaison 6 à 10 peut s'effectuer de manières très diverses telles que, notamment, par soudage, rivetage, vissage, clippage, etc...

Dans le cas particulier des panneaux porteurs 12 grillagés, et comme le montre plus particulièrement la figure 4 des dessins annexés, les grillages 9 sont fixés aux montants 1 grâce à des brides de rétention 21 amovibles, comportant au moins deux crochets 22, 22′ solidaires entre eux et prolongés par une pièce transversale de guidage 23, ladite bride de rétention 21 pouvant ainsi, une fois mise en place, coulisser dans la fente longitudinale 2 tout en y étant maintenue par la pièce transversale de guidage 23.

La bride de rétention 21 peut, avantageusement, être un élément de profilé, la paroi dudit profilé ayant une épaisseur inférieure à la largeur de la fente longitudinale 2 et la pièce transversale de guidage 23 étant de dimensions inférieures à celle des orifices rectangulaires 4, de manière à pouvoir être insérée facilement et coulisser librement dans le montant 1. En outre, l'écart entre deux crochets consécutifs est avantageusement égal au pas ou à un multiple du pas du maillage vertical du grillage 9.

Un tel panneau porteur 12 grillagé permet, d'une part, à l'utilisateur d'avoir un aperçu immédiat des objets entreposés, et, d'autre part, assure une bonne aération.

Conformément à une caractéristique de l'invention, représentée aux figures 5 et 7 des dessins annexés, les tablettes 16 comportent une surface porteuse 24 délimitée, d'une part, par deux rebords de renfort longitudinaux 25 repliés et, d'autre part, par deux rebords latéraux 26 d'accrochage aux montants 1, munis chacun de deux évidements 27 permettant la fixa tion des tablettes 16 aux montants 1 des échelles 11 ou des panneaux porteurs 12 au moyen de divers éléments d'accrochage et de support 13 à 15. Ainsi, la longueur des tablettes 16 fixe la travée des unités de rayonnage 17 et leur longueur détermine l'écartement des montants 1 des échelles 11 et des panneaux porteurs 12. En plus de leur rôle d'éléments porteurs et supports d'objets, les tablettes 16 contribuent également à la rigidité structurelle des unités de rayonnage 17 en reliant les échelles 11 et/ou les panneaux porteurs 12 entre eux. Elles peuvent également être munies de fentes d'aération 53 poinçonnées dans leur surface porteuse 24.

La structure des unités de rayonnage 17 peut, en outre, être sensiblement renforcée en solidarisant les échelles 11 et/ou les panneaux porteurs 12 entre eux, au moyen de croisillons 51, de grillages ou de tôles de fond, fixés sur les montants 1 arrière au niveau de leurs orifices 5, notamment au moyen d'écrous baïonnettes 50 et de vis correspondantes. Ces dernières permettent également d'assembler entre elles les unités de rayonnage 17 juxtaposées par leurs montants 1 adjacents.

Selon une autre caractéristique de l'invention, les éléments d'accrochage et de support 13 à 15 des tablettes 16 sont, avantageusement, soit des tasseaux 14, soit des taquets 15 ou encore des ensembles écrou en cage 13 - vis, utilisant les mêmes perforations rectangulaires 3 des faces porteuses 18, 18′ des montants 1 et parfaitement interchangeables et compatibles entre eux. L'écrou en cage 13 permet également de disposer sur les montants 1 frontaux différents accessoires tels que, notamment, des plinthes, des pièces d'habillages, des charnières pour vantaux, des butées avant et arrière, des bandeaux, etc...

Comme représenté aux figures 6 et 7 des dessins annexés, chaque tasseau 14 présente deux ailes de renfort 28, 28′ longitudinales, une languette centrale 31 emboutie et pliée, et, à chaque extrémité, un appendice d'accrochage 29, 29′ muni de languettes d'encastrement 30, 30′ , également embouties et pliées. L'accrochage des tasseaux 14 aux montants 1 s'effectue, par conséquent, par insertion des languettes d'encastrement 30, 30′ dans deux perforations 3 consécutives de chaque montant 1.

Conformément à une caractéristique de l'invention, et comme le montre plus particulièrement la figure 6 des dessins annexés, les tasseaux 14 comportent, en outre, des pliages 32, 32′, 32˝ réalisant des décrochements au niveau de la languette centrale 31 et des appendices d'accrochage 29, 29′ permettant, d'une part, l'accrochage des tablettes 16 par insertion de leurs rebords latéraux 26 entre le corps du tasseau 14 et la languette centrale 31 et les appendices d'accrochage 29, 29′ et, d'autre part, l'appui desdites tablettes 16 sur les tasseaux 14 à la fois au niveau du pliage 32 de décrochement de leur languette centrale 31, au niveau de la languette d'encastrement supérieure 30 et au niveau de la partie supérieure pliée 33 des appendices d'accrochage 29, 29′ , la tablette 16 étant alors en contact direct avec les montants 1 et sa surface porteuse 24 située à la même hauteur que l'aile de renfort supérieure 28 du tasseau 14. La tablette 16 est par conséquent montée sur le tasseau 14 à proximité immédiate de sa liaison avec les montants 1, d'où il résulte un porte-à-faux minimum et l'absence de surépaisseur, le tasseau 14 n'étant pas intercalé directement entre la tablette 16 et les montants 1. De plus, lors de la mise en place des tablettes 16 sur les tasseaux 14, les languettes d'encastrement supérieures 30 s'engagent dans les évidements 27 des rebords latéraux d'accrochage 26 et positionnent ainsi les tablettes 16 en profondeur. En outre, le tasseau 14 se monte aussi bien sur les échelles 11, que sur les panneaux porteurs 12 grillagés ou à tôle médiane et peut, par ailleurs, être utilisé comme traverse d'échelle 11 en remplacement d'une traverse en tôle profilé 7 ou d'un tube creux 6. Par ailleurs, le tasseau 14 comble, au moyen de son aile de renfort supérieure 28, l'espace vide existant entre les deux montants 1 d'une échelle 11 ou d'un panneau porteur 12 grillagé ou à tôle médiane et prolonge ainsi la surface porteuse 24 des tablettes 16 entre les montants 1.

Afin de pouvoir disposer des charges lourdes sur les tablettes 16, sans que celles-ci ne se déforment et ne cèdent sous le poids desdites charges, la languette centrale 31 du tasseau 14 comporte, conformément à une caractéristique de l'invention, une ailette de support 34 pliée, muni d'un bossage 35, permettant la mise en place et le maintien d'un profilé de renfort 36 de la tablette 16 amovible, qui s'étend sous la tablette 16 sur toute sa longueur.

Conformément aux figures 8 et 9 des dessins annexés, chaque taquet 15 est avantageusement un taquet double, comportant un segment de profilé en U 37 prolongé par deux appendices de rétention 38, 38′ , insérés dans les montants 1, lors de la mise en place des taquets 15, au niveau de leurs perforations rectangulaires 3, lesdits taquets 15 assurant la fixation des tablettes 16 sur les montants 1 avec un porte-à-faux minimum, sans créer de surépaisseur, et en étant invisibles après le montage des tablettes 16, les appendices de rétention 38, 38′ se trouvant à l'intérieur du montant 1 correspondant et les segments de profilé en U 37 étant cachés par les rebords latéraux 26 des tablettes.

La structure double du taquet 15 lui confère une très bonne assise dans les perforations rectangulaires 3 et lui permet de supporter des efforts d'arrachement et de cisaillement très importants.

Selon une autre caractéristique de l'invention, les appendices de rétention 38, 38′ comportent chacun une partie inférieure arrondie 39, 39′ assurant le guidage du taquet 15 lors de son insertion dans le montant 1 et, dans leur partie supérieure un décrochement 40, 40′ permettant de compenser la bavure d'emboutissage des perforations rectangulaires 3 des montants 1 pour un positionnement vertical du taquet 15, et, en ce que le segment de profilé en U 37 est, en outre, biseauté 41 dans sa partie supérieure, facilitant la mise en place de la tablette 16 lors de son montage.

Les fonds des évidements 27 reposent alors sur les bords supérieurs des segments de raccord 52 des taquets 15, de telle manière que la tablette 16 est également positionnée en profondeur.

De plus, une fois mis en place, les taquets ne peuvent ni tomber à l'intérieur des montants 1, ni se décrocher de ceux-ci, sans une manipulation volontaire de l'utilisateur, du fait du dimensionnement du taquet 15 par rapport aux perforations rectangulaires 3.

Par ailleurs, du fait de leur forme compacte, les taquets 15 ne se mettent pas en grappe lorsque plusieurs d'entre eux sont réunis, par exemple dans la main de l'utilisateur.

Le troisième élément d'accrochage et de support de tablettes 16 pouvant être mis en oeuvre sur les montants 1 au niveau de leurs perforations rectangulaires, est sous la forme d'un ensemble de fixation écrou en cage 13 - vis correspondante. L'écrou en cage 13 est mis en place par clippage dans la perforation rectangulaire 3 et la tablette 16 est alors fixée au montant 1, au niveau de son évidement 27, au moyen d'une vis.

Par conséquent, les trois types d'éléments d'accrochage et de support 13 à 15 utilisent les mêmes perforations rectangulaires 3 des montants 1 et positionnent les tablettes 16, pour une perforation 3 donnée, au même niveau quel que soit le type d'éléments 13 à 14 utilisé. En outre, les tablettes 16, une fois montées, se trouvent toujours en contact direct avec les montants 1, d'où une travée constante.

Ainsi, les éléments d'accrochage et de support 13 à 15 sont parfaitement interchangeables et compatibles entre eux.

Conformément à une caractéristique supplémentaire de l'invention, représentée aux figures 10 et 11 des dessins annexés, la fixation de passerelles sur les montants 1 s'effectue au moyen des traverses 42 et des longerons 43 issus du même profilé et comportant, chacun, d'une part, une aile inférieure de renfort 44 et une aile supérieure de support 45 éventuellement pourvue d'orifices 46 de fixation de planchers et, d'autre part, à chaque extrémité, une languette d'encastrement 47 emboutie et pliée, et une perforation destinée à une vis 48 pour une fixation par boulonnage, réalisant ainsi un montage mixte de la traverse 42 sur le montant 1 et du longeron 43 sur des brides d'adaptation 49, elles-mêmes solidaires du montant 1 grâce à des languettes d'encastrement 47′ et à des vis 48.

Grâce aux traverses 42, aux longerons 43 et aux brides d'adaptation 49, conformes à l'invention, l'utilisateur peut procéder à un montage préliminaire des passerelles par simple encastrement des différents éléments 42, 43 et 49 entre eux et sur les montants 1 et réaliser la fixation et le montage définitifs des passerelles par un boulonnage ultérieur.

Selon un mode de réalisation préféré de l'invention, les montants 1, les tablettes 16, les éléments de liaison 6 à 8 et 10, les éléments d'accrochage et de support 14 et 15 ainsi que les éléments de fixation de passerelles 42, 43 et 49 peuvent être réalisés en tôle zinguée ou laquée dont l'épaisseur est fonction du type d'élément 1, 6 à 8, 10, 14 à 16, 42, 43 ou 49, ainsi que des charges à supporter par les unités de rayonnage 17.

Les orifices 4 et 5 sont, préférentiellement, espacés respectivement entre eux d'environ 100 mm, les orifices 5 ayant une configuration et des dimensions telles, qu'elles leur permettent d'accueillir des écrous baïonnettes 50, tels que ceux connus sous la référence LC NYL 46 10 C de la société COMET. Les perforations latérales 3 sont, avantageusement, disposées suivant un pas de 25 mm et ont une configuration rectangulaire destinée à l'insertion d'écrous en cage, tels que ceux connus sous la référence RAPID C 806-18 de la société RAPID.

Bien entendu, l'invention n'est pas limitée aux modes de réalisation décrits et représentés aux dessins annexes. Des modifications restent possibles, notamment du point de vue de la constitution des divers éléments, ou par substitution d'équivalents techniques, sans sortir pour autant du domaine de protection de l'invention.

## Revendications

1. Dispositif de rayonnage, essentiellement constitué par des montants, assemblés entre eux et supportant, au moyen d'éléments de fixation, des tablettes et/ou des passerelles, dispositif caractérisé en ce que les montants (1) sont sous la forme de tubes rectangulaires ouverts identiques, munis d'une fente longitudinale (2), de perforations (3) et d'orifices (4, 5), permettant, d'une part, l'assemblage des montants (1) entre eux, en échelles ou en panneaux porteurs (12) selon le choix de l'utilisateur) grâce à divers éléments de liaison (6 à 10) et, d'autre part, le panachage de différents éléments (13, 14, 15) d'accrochage et de support de tablettes (16) sur une même unité de rayonnage (17) et/ou sur un même montant (1) et/ou pour le montage d'une même tablette (16), tout en gardant les mêmes cotes d'assemblage et de montage des unités de rayonnage (17) quel que soit l'élément (13, 14, 15) d'accrochage et de support de tablettes (16) utilisé.

2. Dispositif, selon la revendication 1, caractérisé en ce que chaque montant (1) comporte, d'une part, sur deux faces porteuses opposées (18, 18′) des perforations rectangulaires (3) régulièrement espacées, d'autre part, une face ouverte (19) munie d'orifices (4) également rectangulaires, intégrés à la fente longitudinale (2) et disposés régulièrement le long de celle-ci, et, éventuellement, sur la face (20) restante, opposée à la face ouverte (19), des orifices (5) destinés notamment à l'insertion d'écrous baïonnettes (50).

3. Dispositif, selon l'une quelconque des revendications 1 et 2, caractérisé en ce que les éléments de liaison (6 et 7) pour l'assemblage des montants (1) entre eux en échelles (11) se présentent sous la forme de tubes rectangulaires creux (6) ou de traverses en tôle profilées (7), encastrés dans les montants (1) respectivement au niveau de leurs orifices rectangulaires (4) et au niveau de leur fente longitudinale (2), l'assemblage desdits montants (1) en panneaux porteurs (12) étant réalisé, soit par la fixation, dans la fente longitudinale (2), d'une tôle fine pleine (8), soit par l'adjonction supplémentaire sur les échelles (11) de grillages (9) ou de tôles fines de remplissage (10) entre deux montants (1) déjà reliés.

4. Dispositif, selon la revendication 3, caractérisé en ce que les grillages (9) sont fixés aux montants (1) grâce à des brides de rétention (21) amovibles, comportant au moins deux crochets (22, 22′ solidaires entre eux et prolongés par une pièce transversale de guidage (23), ladite bride de rétention (21) pouvant ainsi, une fois mise en place, coulisser dans la fente longitudinale (2) tout en y étant maintenue par la pièce transversale de guidage (23).

5. Dispositif, selon la revendication 1, caractérisé en ce que les tablettes (16) comportent une surface porteuse (24) délimitée, d'une part, par deux rebords de renfort longitudinaux (25) repliés et, d'autre part, par deux rebords latéraux (26) d'accrochage aux montants (1), munis chacun de deux évidements (27) permettant la fixation des tablettes (16) aux montants (1) des échelles (11) ou des panneaux porteurs (12) au moyen de divers éléments d'accrochage et de support (13 à 15).

6. Dispositif, selon la revendication 1, caractérisé en ce que les éléments d'accrochage et de support (13 à 15) des tablettes (16) sont, avantageusement, soit des tasseaux (14) , soit des taquets (15) ou encore des ensembles écrou en cage (13) - vis, utilisant les mêmes perforations rectangulaires (3) des faces porteuses (18, 18′) des montants (1) et parfaitement interchangeables et compatibles entre eux.

7. Dispositif, selon la revendication 6, caractérisé en ce que chaque tasseau (14) présente deux ailes de renfort (28, 28′) longitudinales, une languette centrale (31) emboutie et pliée, et, à chaque extrémité, un appendice d'accrochage (29, 29′) muni de languettes d'encastrement (30, 30′), également embouties et pliées.

8. Dispositif, selon la revendication 7, caractérisé en ce que les tasseaux (14) comportent, en outre, des pliages (32, 32′, 32˝) réalisant des décrochements au niveau de la languette centrale (31) et des appendices d'accrochage (29, 29′) permettant, d'une part, l'accrochage des tablettes (16) par insertion de leurs rebords latéraux (26) entre le corps du tasseau (14) et la languette centrale (31) et les appendices d'accrochage (29, 29′ et, d'autre part, l'appui desdites tablettes (16) sur les tasseaux (14) à la fois au niveau du pliage (32) de décrochement de leur languette centrale (31), au niveau de la languette d'encastrement supérieure (30) et au niveau de la partie supérieure pliée (33) des appendices d'accrochage (29, 29′), la tablette (16) étant alors en contact direct avec les montants (1) et sa surface porteuse (24) située à la même hauteur que l'aile de renfort supérieure (28) du tasseau (14).

9. Dispositif, selon l'une quelconque des revendications 7 et 8, caractérisé en ce que la languette centrale (31) du tasseau (14) comporte une ailette de support (34) pliée, muni d'un bossage (35), permettant la mise en place et le maintien d'un profilé de renfort (36) de la tablette (16) amovible.

10. Dispositif, selon la revendication 6, caractérisé en ce que chaque taquet (15) est avantageusement un taquet double, comportant un segment de profilé en U (37) prolongé par deux appendices de rétention (38, 38′), insérés dans les montants (1) lors de la mise en place des taquets (15), au niveau de leurs perforations rectangulaires (3), lesdits taquets (15) assurant la fixation des tablettes (16) sur les montants (1) avec un porte-à-faux minimum, sans créer de surépaisseur, et en étant invisibles après le montage des tablettes (16).

11. Dispositif, selon la revendication 10, caractérisé en ce que les appendices de rétention (38, 38′) comportent chacun une partie inférieure arrondie (39, 39′) assurant le guidage du taquet (15) lors de son insertion dans le montant (1) et, dans leur partie supérieure un décrochement (40, 40′) permettant de compenser la bavure d'emboutissage des perforations rectangulaires (3) des montants (1) pour un positionnement vertical du taquet (15), et, en ce que le segment de profilé en U (37) est, en outre, biseauté (41) dans sa partie supérieure, facilitant la mise en place de la tablette (16) lors de son montage.

12. Dispositif, selon la revendication 1, caractérisé en ce qu'il présente également, pour la fixation de passerelles sur les montants (1), des traverses (42) et des longerons (43) issus du même profilé et comportant, chacun, d'une part, une aile inférieure de renfort (44) et une aile supérieure de support (45), éventuellement pourvue d'orifices (46) de fixation de planchers et, d'autre part, à chaque extrémité, une languette d'encastrement (47) emboutie et pliée, et une perforation destinée à une vis (48) pour une fixation par boulonnage, réalisant ainsi un montage mixte de la traverse (42) sur le montant (1) et du longeron (43) sur des brides d'adaptation (49), elles-mêmes solidaires du montant (1) grâce à des languettes d'encastrement (47′) et à des vis (48).
